# FASCICULE DE BREVET EUROPEEN

(11) **EP 0 890 803 B1**
(45) Date de publication et mention de la délivrance du brevet: **07.11.2001**
(21) Numéro de dépôt: 97401618.0
(22) Date de dépôt: 07.07.1997
(51) Int. Cl.: F24H 1/10

(54) **Chauffe-eau à contact direct à double chambre**
Wassererhitzer mit doppelter Kammer zur direkten Wärmeübertragung
Direct contact water heater with double chamber

(43) Date de publication de la demande: 13.01.1999
(73) Titulaire: GAZ DE FRANCE (SERVICE NATIONAL), F-75017 Paris (FR); Gaz Métropolitain and Company, Limited Partnership, Montreal, Quebec H2K 2X3 (CA); SOFAME, Montréal, Québec H1W 3Y8 (CA)
(72) Inventeur: Mandeville, Luc, Terrebonne, Quebec, J6X 2T7 (CA); Dallaire, Michel, Quebec, J3V 3J4 (CA); Brunet, Stephane, Saint-Laurent, Quebec, H4L 3V4 (CA); Bocherel, Pascal, Ville Mont-Royal, Quebec, H4P 1C3 (CA)
(74) Mandataire: Lerner, François

(56) Documents cités:
- EP-A- 0 172 660
- EP-A- 0 181 248
- FR-A- 2 244 968
- US-A- 2 838 135

## Description

La présente invention concerne un chauffe-eau à contact direct et plus particulièrement un chauffe-eau à double section comportant deux sources d'eau chaude ; une première source d'eau à température élevée et une seconde source d'eau chaude à une température inférieure. On chauffe l'eau présente dans le réservoir avec un brûleur simple ou multiple ou une source unique de chaleur (par exemple des gaz de combustion) et on la recircule dans une boucle fermée avec ou sans un dispositif d'échange de chaleur externe associé à cette dernière. On obtient ainsi une augmentation de l'efficacité, qui est fonction de la température de l'eau recirculée vers des dispositifs d'injection qui injectent de nouveau l'eau chaude refroidie dans les deux sections du chauffe-eau pour réchauffer et refroidir les gaz chauds ascendants produits par le brûleur et/ou pénétrant dans l'unité.

On connaît des chauffe-eau à contact direct comprenant :
- un logement,
- un premier circuit fermé de refroidissement comprenant un premier ajutage de pulvérisation d'eau, ledit ajutage étant disposé dans ledit logement pour pulvériser de l'eau à chauffer en direction descendante sur un premier garnissage d'éléments d'échange de chaleur retenu dans une région dudit logement par un moyen de support,
- une conduite de gaz d'échappement en communication avec une partie supérieure dudit logement,
- un premier réservoir d'eau présent à l'intérieur dudit logement,
- un brûleur relié à une partie inférieure dudit logement et agencé pour chauffer de l'eau dans le premier réservoir d'eau,
- un second garnissage d'éléments d'échange de chaleur maintenu espacé au-dessus dudit premier réservoir d'eau par un moyen additionnel de support.

Le brevet US-A-5 293 861 décrit un tel arrangement de brûleur, comprenant en outre une deuxième source de chaleur, différente du brûleur associé au chauffe-eau et monté à la base du logement, et constituée par une source externe de gaz chauds récupérés à partir de dispositifs externes. Cependant, on s'est rendu compte que l'efficacité du chauffe-eau à contact direct de ce type diminuait de façon drastique une fois que la température de l'eau d'admission, que l'on relâche habituellement à travers un ajutage de pulvérisation au sommet du logement, dépasse 60°C. Ceci limite donc l'utilisation des chauffe-eau à contact direct destinés à donner une source d'eau très chaude de façon efficace.

Un aspect de l'invention est de proposer un chauffe-eau à contact direct comportant des sections doubles de réservoir d'eau chaude, l'eau dans lesdits réservoirs étant chauffée par un brûleur unique ou des brûleurs multiples et/ou des sources externes de chaleur (notamment des gaz chauds de combustion provenant d'autres dispositifs).

Un autre aspect de la présente invention est de prévoir un chauffe-eau à contact direct comportant des sections doubles de réservoir d'eau chaude, l'eau qui s'y trouve étant à différentes températures, caractérisée en ce que chacune des sections est placée côte à côte pour obtenir un logement compact de chauffe-eau.

Un autre aspect de la présente invention est de prévoir un chauffe-eau à contact direct possédant des sections doubles de réservoir d'eau chaude empilées à la verticale les unes sur les autres et assurant un refroidissement efficace aux gaz de combustion qui montent à travers les sections avant de sortir au sommet du logement.

Un autre aspect de la présente invention est de prévoir un chauffe-eau à contact direct possédant des sections doubles de réservoir d'eau chaude et utilisant un logement de brûleur immergé, qui est utilisé comme source de chaleur unique pour chauffer l'eau qui s'infiltre à travers les garnissages associés avec chacune des sections du chauffe-eau.

Un autre aspect de la présente invention est de prévoir un chauffe-eau à contact direct avec des sections doubles de réservoir d'eau chaude, comportant une seconde source de gaz chauds à partir d'un système externe, reliée à la première ou seconde section du chauffe-eau.

Un autre aspect de la présente invention est de prévoir un chauffe-eau à contact direct comportant des sections doubles de réservoir d'eau chaude produisant deux sources d'eau chaude à des températures différentes, caractérisée en ce que l'efficacité du chauffe-eau augmente nettement en fonction de la température de l'eau d'admission fournie aux sections reliées dans une boucle fermée ou une boucle ouverte munie de dispositifs externes d'échange de chaleur.

Selon les aspects mentionnés ci-dessus, dans son sens large, la présente invention prévoit un chauffe-eau à contact direct présentant les caractéristiques suivant la revendication 1.

Une réalisation préférée de la présente invention sera maintenant décrite en référence aux dessins annexés dans lesquels:
la figure 1 est un schéma simplifié illustrant un chauffe-eau à contact direct avec des sections doubles de chauffage d'eau et des réservoirs d'eau doubles chacun comportant des circuits en boucle fermée de recirculation associés respectivement avec un échangeur de chaleur, chaque section de chauffe-eau étant placée l'une sur l'autre dans un logement vertical allongé de forme cylindrique ;
les figures 2A et 2B sont des schémas illustrant une source externe de chaleur reliée aux première et seconde sections du chauffe-eau à double section ; la figure 3 est une autre vue schématique montrant les gaz chauds provenant d'une source externe reliée à la première section du chauffe-eau à double section ;
la figure 4 est un schéma illustrant une autre version de la chambre du chauffe-eau dans laquelle les sections sont situées côte à côte pour obtenir un chauffe-eau à hauteur réduite ;
la figure 5 est un schéma illustrant une chambre de combustion immergée, associée avec le réservoir d'eau de la première section du chauffe-eau à double section ;
la figure 6 est une vue simplifiée, comme la figure 5, illustrant une extrémité de la chambre de combustion ; et
la figure 7 est un graphique illustrant le rendement du chauffe-eau à double section de la présente invention en comparaison avec un chauffe-eau à contact direct avec réservoir d'eau chaude unique.

En se référant aux dessins, et plus particulièrement à la figure 1, on voit généralement en 10 le chauffe-eau à contact direct et à double section de la présente invention. Le chauffe-eau 10 comprend un logement 11 comportant un premier ajutage de pulvérisation d'eau 12 placé au-dessus d'un premier garnissage 13 d'éléments d'échange de chaleur, non illustré mais évident pour l'homme de l'art, maintenu dans une section supérieure ou seconde B, identifiée par le numéro de référence 14, du logement Le garnissage 13 est retenu dans cette section en un endroit prédéterminé par un moyen de support 15, notamment un grillage approprié fixé tout autour de la surface intérieure de la paroi circulaire 11' du logement.

Une conduite 16 de gaz d'échappement est situé à l'extrémité de la partie supérieure B du logement afin de laisser échapper les gaz chauds refroidis produits par un brûleur 17 situé à la partie inférieure A illustrée par le chiffre de référence 18, et constituant la portion haute température du chauffe-eau 10. Tel qu'illustré dans les dessins, le brûleur 17 est relié à la paroi 11' du logement 11 et est agencé pour chauffer l'eau dans un premier réservoir d'eau 19 de la partie inférieure A du logement 11. Le brûleur 17 produit une flamme 17' dans une région 20 de la partie inférieure 18, au-dessus du premier réservoir 19. Le brûleur 17, tel qu'illustré, est un brûleur à gaz naturel apte à chauffer l'eau s'infiltrant dans la partie inférieure du premier réservoir 19, à des températures suffisantes pour une utilisation dans des systèmes de chauffage de grands édifices, notamment les hôtels, les hôpitaux, etc. Un second garnissage 21 d'éléments d'échange de chaleur est placé au-dessus du premier réservoir d'eau 19 et est de plus maintenu en cet endroit par un moyen de support 22. La partie inférieure 18, ou au moins la partie renfermant le brûleur 17, peut être construite à double paroi telle qu'illustrée en 23 pour constituer une jaquette de refroidissement d'eau autour du compartiment du brûleur 10. Un ajutage de pulvérisation d'eau 24 est aussi fixé au-dessus du second garnissage 21 pour pulvériser l'eau vers le bas sur le second garnissage 21 de façon à chauffer l'eau par contact avec les éléments d'échange de chaleur et avec les gaz chauds ascendants produits par la flamme 17'.

Un second réservoir d'eau 25 est associé avec la partie supérieure B et est constituée d'une paroi intermédiaire 26 fixée de façon circonférentielle sur la surface interne de la paroi 11'. Il est muni d'une conduite centrale 27 et d'un capuchon 28 lequel est disposé espacé au-dessus de la conduite 27 de façon à permettre l'ascension de gaz chauds depuis la partie A qui s'élèvent à travers le second réservoir d'eau 25 de la partie B pour chauffer l'eau qui circule à travers le garnissage 13 et qui est pulvérisée par l'ajutage de pulvérisation 12. Le capuchon 28 empêche l'eau qui circule par gravité à travers le garnissage supérieur 13, d'entrer dans la partie inférieure chaude du brûleur. Les gaz qui s'élèvent de la partie chaude A, illustrés par les flèches 29, sont sous forme de vapeur chaude qui se condense en s'élevant à travers le garnissage 13 et a travers l'eau plus froide (moins chaude) pulvérisée a partir de l'ajutage supérieur 12. De plus, cette vapeur chaude se condense et circule par le bas jusque dans le second réservoir 25. Par conséquent, l'eau présente dans le réservoir inférieur 19 est à une température bien supérieure à celle de l'eau qui se trouve dans le réservoir supérieur 25 parce que la source unique de chaleur est disposée dans la partie inférieure A du logement et se refroidit à mesure qu'elle s'élève à travers le garnissage inférieur 21 et le garnissage supérieur 13, de même qu'à travers l'eau pulvérisée par les ajutages de pulvérisation. Typiquement, l'eau pulvérisée dans la partie chaude particulièrement par l'ajutage de pulvérisation 24 peut se situer à une température d'environ 60°C, tandis que l'eau qui pénètre dans la partie supérieure à travers l'ajutage 12 peut se situer à une température d'environ 6°C. Les gaz qui sortent par la conduite 16 sont refroidis jusqu'à une température inférieure à environ 38°C (37,7°C en particulier), assurant ainsi un fonctionnement très efficace.

Tel que décrit ci-dessus, l'eau présente dans la partie chaude 18 et dans le premier réservoir 19 peut être utilisée pour des applications industrielles et, telle qu'illustrée, cette eau chaude recircule dans un circuit fermé 30 à travers un dispositif d'échange de chaleur 31 au moyen d'une pompe 32 reliée au circuit fermé 30. A une sortie 34 du dispositif d'échange de chaleur 31, l'eau s'est refroidie par échange de chaleur avec le fluide qui pénètre dans le dispositif d'échange de chaleur 31 par une entrée 33. Cette eau chaude refroidie sort par la sortie 34 directement relié à l'ajutage de pulvérisation d'eau 24 où elle est pulvérisée et chauffée à une température supérieure pendant qu'elle circule à travers le garnissage, les gaz chauds ascendants et la flamme 17'. Tel qu'illustré, l'eau qui pénètre dans le dispositif d'échange de chaleur 31 peut être à une température d'environ 74°C et s'échauffe dans le dispositif 31 d'échange de chaleur grâce à l'eau du réservoir 19 d'eau chaude pour sortir dudit dispositif d'échange de chaleur, à une sortie 35, à une température d'environ 85°C.

Dans la partie supérieure plus froide 14 du logement 11, l'eau du réservoir 25 recircule aussi au moyen d'une pompe 32' dans un circuit fermé 36 à travers un dispositif d'échange de chaleur 37, et retourne à l'ajutage de pulvérisation 12 par la canalisation 34'. Cette eau est à une température inférieure et peut être utilisée comme source de chaleur pour chauffer l'eau domestique. Typiquement, l'eau domestique peut être gardée dans un réservoir (non illustré). L'eau chaude du réservoir pénètre dans l'échangeur de chaleur 37 à une entrée 38 à une température d'environ 10°C et va sortir à une sortie 39 à une température d'environ 60°C. L'eau chaude du circuit fermé 36 qui sort du dispositif d'échange de chaleur 37 est envoyée à l'ajutage de pulvérisation 12 et se retrouve typiquement à une température d'environ 15,5°C. Cette eau refroidie est suffisante pour refroidir les gaz chauds qui s'élèvent à travers le garnissage 13, ceci permettant au chauffe-eau 10 à double section d'obtenir une efficacité d'environ 95 % en utilisant un brûleur simple ou des brûleurs multiples 17.

L'eau fraîche fournie par la ville illustrée en 25' peut aussi être alimentée à l'ajutage de pulvérisation 12 en fermant une valve 25" et en ouvrant une valve 26'. L'eau chaude peut ensuite être envoyée à la conduite de sortie 36' en ouvrant une valve 36", et être utilisée pour des applications industrielles ou commerciales.

Tel qu'illustré en figures 2a, 2b et 3, le chauffe-eau 10 à contact direct et à deux sections de la présente invention peut aussi être relié à une source de chaleur secondaire 45. Dans le cas présent des figures 2a et 2b, il s'agit d'une bouilloire située dans un endroit éloigné, de façon à récupérer les gaz chauds de la bouilloire qui sont normalement à des températures d'environ 315,5°C, et les introduire de nouveau dans chauffe-eau à double section.

Tel qu'illustré en figure 2a, une sortie 46 de récupération de gaz chauds est prévue dans la paroi 11' du logement 11 et communique avec un espace 47 situé au-dessus du réservoir d'eau 25 et sous le premier garnissage 13. Typiquement, les gaz chauds ascendants à travers cet espace 47 et produits par le brûleur 17 sont à une température d'environ 77°C et saturés en vapeur d'eau. Par conséquent, la source secondaire de gaz chauds fera en sorte que la température de l'eau qui circule à travers le garnissage 13 s'élèvera et fera augmenter la température de l'eau dans le réservoir 25 à la partie supérieure B.

Tel qu'illustré en figure 2b, une sortie 46' de récupération des gaz chauds est prévue dans la paroi 11' du logement 11 et communique avec un espace 47' situé au-dessus du réservoir d'eau 19 et sous le garnissage 21.

La figure 3 est une autre version du système externe de récupération de gaz chauds selon lequel l'entrée de gaz 46 est ici illustrée comme étant reliée à la paroi 11' du logement 11 mais communique avec un espace 20 au-dessus du premier réservoir d'eau 19 de la partie inférieure A.

En se référant maintenant à la figure 4, on illustre une autre construction du logement 111 du chauffe-eau 10 à contact direct de la présente invention. Telles qu'illustrées, les deux parties 114 et 118, sont disposées côte à côte de sorte que la hauteur du logement 111 est réduite de façon considérable. Ceci peut être désirable dépendant de l'endroit dans lequel le logement doit être prévu. Telle qu'illustrée, la partie inférieure de la première partie 114 constitue le réservoir d'eau 125 placé sous un garnissage 113. L'ajutage de pulvérisation 112 est placé au-dessus du garnissage 113 et sous une conduite d'échappement 116. Un passage communiquant 48 est prévu entre la région 49 située au-dessus du réservoir 125 et l'extrémité supérieure 50 de la deuxième partie 118 au voisinage de l'ajutage de pulvérisation d'eau 124. Le réservoir d'eau 119 de la partie 118 se situe à la base de la partie 118 et sous le garnissage 121. Afin d'économiser l'espace disponible, on introduit un logement à brûleur 120 dans le réservoir 119 et on l'immerge au moins en partie dans ce dernier. Tel qu'illustré dans les figures 5 et 6, le brûleur 117 produit une flamme 117' à l'intérieur du logement 120 pour chauffer l'eau entourant le logement 120.

Tel qu'illustré, le logement 120 du brûleur est muni d'une sortie d'échappement 54 située au-dessus du haut niveau de l'eau présente à l'intérieur du réservoir 119, permettant le déversement de gaz chauds à partir de la chambre de brûleur 120, tel qu'illustré par les flèches 55.

Comme on le voit mieux sur les figures 5 et 6, la sortie d'échappement 54 est constituée à une extrémité d'une section verticale 57 de conduite du logement 120, l'orifice d'échappement 54 étant ayant la forme d'une ouverture latérale située en face de la région ouverte 58 au-dessus de l'eau présente dans le réservoir 119. Parce que les gaz déversés par l'orifice d'échappement 54 sont très chauds, il est nécessaire de refroidir la section verticale 57 de conduite et de dévier les gaz montant vers les gouttelettes d'eau qui s'échappent par gravité du garnissage 121. En conséquence, on obtient ainsi une structure de refroidissement de gaz.

La structure de refroidissement de gaz est assurée par la paroi supérieure 59 de la conduite verticale définissant un bassin ouvert 60 à sa partie supérieure et se prolongeant en 60' autour des parois pour accumuler les gouttelettes d'eau 63 qui circulent vers le bas à partir du garnissage 121 afin de refroidir la paroi supérieure 59. De plus, des plaques de déviation 61 et 62 sont placées de façon à diriger les gaz chauds qui s'échappent, comme cela est représenté par la flèche 55, vers le haut en direction du second garnissage, pour refroidir ces gaz chauds par échange de chaleur avec les gouttelettes d'eau 63 qui sont proviennent du garnissage 121.

Telle qu'illustrée, la plaque de déviation 62 est arquée et plus étroite que l'orifice d'échappement 54 pour faire dévier les gaz vers le haut et de côté. Une autre plaque de déviation 64 est prévue de chaque côté de la base de la plaque 62 pour assurer une autre déviation des gaz chauds vers le haut et vers les côtés. Ces plaques de déviation 62 et 64 sont fixées au logement 120 du brûleur, tel qu'illustré en figure 6. La plaque de déviation 62 est fixée le long de l'arête supérieure de l'orifice de sortie 54 pour envoyer les gaz chauds contre la plaque de déviation 62 afin de disperser les gaz, comme cela est représenté par la flèche 55.

On a construit le chauffe-eau à contact direct double 10 de la présente invention et on a évalué son efficacité thermique comme cela est représenté dans le tableau suivant qui donne des mesures obtenues à partir des parties A et B du chauffe-eau. Typiquement, la partie A est la partie produisant de l'eau à température élevée et utilise un brûleur à gaz pour donner l'énergie nécessaire à la production de l'eau à haute température. La partie B est utilisée pour récupérer l'énergie présente dans les gaz qui s'élèvent de la partie A et ceci produit de l'eau chaude qui est suffisante pour constituer une source d'eau chaude pouvant chauffer l'eau du robinet fournie par la municipalité en proportion avec l'énergie disponible dans les gaz chauds, et les maintenir à l'intérieur du réservoir 25 de la partie B. L'énergie disponible dans la partie B est fonction de la température des gaz de conduite.

Le tableau 1 qui suit donne les résultats obtenus à partir d'un essai effectué sur un prototype de chauffe-eau construit selon la présente invention.

**TABLEAU 1**

| Efficacité Thermique - Chauffe-eau à contact direct double | | | | |
|---|---|---|---|---|
| Partie A | | | | |
| Température de l'eau à l'ajutage (°C) | 63,3 | 70,0 | 78,8 | 79,8 |
| Température des gaz de brûleur (°C) | 67,2 | 72,8 | 80,9 | 81,6 |
| Eau déversée(ajutage) (gpm) | 260 | 260 | 253 | 256 |
| Puissance (kW) | 850 | 850 | 850 | 850 |
| Efficacité (%) | 75 | 63 | 47 | 43 |

| Partie B | | | | |
|---|---|---|---|---|
| Température de l'eau à l'ajutage (°C) | 1,2 | 1,2 | 1,1 | 1,3 |
| Température des gaz de brûleur (°C) | 11,2 | 14,8 | 24 | 35,2 |
| Eau déversée (ajutage) | 25,5 | 29,5 | 32,5 | 29,5 |
| Efficacité (%) | 99 | 96 | 100 | 93 |
| | | | | |
| Efficacité totale (%) | 99 | 99 | 99 | 96 |
| Note: le facteur d'air est 1,3. | | | | |

En se référant maintenant à la figure 7, on donne une comparaison des résultats obtenus avec le chauffe-eau à double section de la présente invention par rapport aux courbes théoriques obtenues pour un chauffe-eau à contact direct de l'art antérieur ayant un réservoir d'eau unique. La figure 7 montre la courbe d'efficacité 70 du chauffe-eau à double section de la présente invention comparée avec celle d'un chauffe-eau à contact direct avec réservoir d'eau chaude unique 71. Sur cette courbe on a aussi montré la courbe d'efficacité 72 de la partie chaude A du brûleur double et l'on pourra noter que l'efficacité de cette partie A considérée indépendamment tombe rapidement une fois que la température de l'eau d'entrée, c'est-à-dire l'eau à l'ajutage de pulvérisation 24, est au-dessus de 60°C. Cependant, la combinaison avec la partie B permet au chauffe-eau d'augmenter son efficacité au-dessus de 90 % avec les paramètres illustrés dans le tableau 1.

On notera de plus que le chauffe-eau 10, lorsqu'il est en mode "été", ne requiert pas d'eau à haute température depuis la partie basse A pour chauffer les édifices. En conséquence, l'eau du réservoir 19 peut recirculer directement vers l'ajutage de pulvérisation 24, à travers le circuit de détournement 30', pour produire des gaz chauds saturés qui s'élèveront à travers la partie B pour donner de la chaleur à la source d'eau chaude domestique. Le même effet pourrait être obtenu en fermant simplement la circulation de fluide sur le côté secondaire de l'échangeur de chaleur 31 (entrée 33 et sortie 35).

## Revendications

1. Chauffe-eau à contact direct (10) comprenant:
- un logement (11),
- un premier circuit fermé de refroidissement (36) comprenant un premier ajutage (12) de pulvérisation d'eau, ledit ajutage (12) étant disposé dans ledit logement (11) pour pulvériser de l'eau à chauffer en direction descendante sur un premier garnissage (13) d'éléments d'échange de chaleur retenu dans une région dudit logement (11) par un moyen de support (15),
- une conduite (16) de gaz d'échappement en communication avec une partie supérieure dudit logement (11),
- un premier réservoir d'eau (19) présent à l'intérieur dudit logement (11),
- un brûleur (17) relié à une partie inférieure dudit logement et agencé pour chauffer de l'eau dans le premier réservoir d'eau (19),
- un second garnissage (21) d'éléments d'échange de chaleur maintenu espacé au-dessus dudit premier réservoir (19) d'eau par un moyen additionnel de support (22),
- un second circuit fermé de refroidissement (30) comprenant un second ajutage (24) de pulvérisation d'eau, ledit ajutage (24) étant disposé dans ledit logement (11) au-dessus dudit second garnissage (21) pour pulvériser de l'eau en direction descendante sur ledit second garnissage (21),
- un second réservoir d'eau chaude (25) prévu dans ledit logement (11) dans une région située au-dessous dudit premier garnissage (13),
- un moyen de passage (27) permettant le passage des gaz chauds à partir dudit second garnissage (21) vers une région située au-dessus dudit second réservoir (25),
- un premier et un deuxième moyens de pompage (32', 32) associés respectivement avec le second (25) et le premier (19) réservoirs d'eau pour faire circuler l'eau chaude à partir de ces derniers respectivement au travers du premier circuit (36) et du second circuit (30) de refroidissement vers respectivement un premier (37) et un second (31) dispositifs externes d'échange de chaleur, chaque circuit de refroidissement (36, 30) et chaque dispositif externe d'échange de chaleur (37, 31) étant indépendant l'un de l'autre.

2. Chauffe-eau selon la revendication 1, dans lequel lesdits premier et deuxième moyens de pompage (32, 32') sont des pompes à eau reliées entre leur propre réservoir d'eau (19, 25) et une extrémité des premier et second dispositifs externes d'échange de chaleur (31, 37) respectivement, une autre extrémité (34) des dispositifs externes d'échanges de chaleur (31, 37) étant reliée à leur propre premier (12) ou second (24) ajutage de pulvérisation d'eau de façon à ce que l'eau desdits réservoirs (19, 25) soit pompée à travers lesdits dispositifs externes d'échange de chaleur (31, 37) où la température s'abaisse et est ensuite pulvérisée sur leur propre garnissage (21, 13) où elle est réchauffée alors qu'elle circule vers le bas par gravité vers leur propre réservoir (19, 25).

3. Chauffe-eau selon la revendication 2, dans lequel ladite eau dudit premier réservoir d'eau (19) est à une température supérieure à ladite eau dudit second réservoir (25), lesdits gaz chauds passant à travers ledit moyen de passage (27) assurant une source de gaz chauds pour chauffer lesdits éléments d'échange de chaleur dans ledit premier garnissage (13) et l'eau qui circule à travers ce dernier, ladite source de gaz chauds étant refroidie par ledit premier garnissage (13) et la première pulvérisation d'eau avant que cette dernière ne sorte par ladite conduite (16) de gaz d'échappement.

4. Chauffe-eau selon la revendication 3, dans lequel on a aussi prévu une entrée (46) de gaz chauds de récupération dans une paroi dudit logement (11) en communication avec une région (47) entre ledit second réservoir d'eau (25) et ledit premier garnissage (13), permettant l'entrée d'un courant de chaleur secondaire dans ledit logement récupéré à partir d'un ou plusieurs dispositifs externes de chaleur (45).

5. Chauffe-eau selon la revendication 3, dans lequel on a aussi prévu une entrée (46') de gaz chauds de récupération dans une paroi dudit logement en communication avec une région (47') sous le second garnissage (21) permettant l'entrée d'un courant de gaz secondaires chauds dans ladite chambre récupérés à partir d'un ou plusieurs dispositifs externes (45).

6. Chauffe-eau selon la revendication 1, dans lequel ledit logement (11) est allongé, vertical et tubulaire, ledit premier ajutage de pulvérisation d'eau (12) étant placé au voisinage d'une extrémité supérieure dudit logement (11), ladite conduite (16) de gaz d'échappement communiquant avec ladite extrémité supérieure située au-dessus du premier ajutage de pulvérisation d'eau (12), ledit premier réservoir d'eau (19) étant constitué dans une partie inférieure dudit logement (11), le second garnissage (21) étant supporté de façon espacée au-dessus d'une partie supérieure dudit logement (11).

7. Chauffe-eau selon la revendication 6, dans lequel ledit brûleur (17) est fixé audit logement (11) au-dessus dudit premier réservoir d'eau (19) et produit une flamme (17') dans une chambre (20) du brûleur (17) constituée entre ledit premier réservoir d'eau (19) et ledit second garnissage (21).

8. Chauffe-eau selon la revendication 6, dans lequel ledit moyen de passage (27) est un passage communiquant s'étendant à travers ledit second réservoir d'eau (25) pour le passage de gaz chauds s'élevant dudit second garnissage (21) et produit par ledit brûleur (17).

9. Chauffe-eau selon la revendication 6, dans lequel ladite source de gaz chauds sortant par ladite conduite (16) de gaz d'échappement est à une température inférieure à environ 38°C, ledit dispositif externe (31) d'échange de chaleur associé audit premier réservoir d'eau (19) chauffant l'eau par échange de chaleur avec l'eau chaude provenant dudit premier réservoir (19) à partir d'une température d'environ 71°C jusqu'à une température d'environ 85°C, ledit dispositif externe (37) d'échange de chaleur avec ledit second réservoir d'eau (25) chauffant l'eau par échange de chaleur avec l'eau chaude provenant dudit second réservoir (25) à partir d'une température d'environ 10°C et jusqu'à une température d'environ 60°C, ledit premier ajutage (12) d'eau assurant une pulvérisation d'eau à une température d'environ 15,5°C.

10. Chauffe-eau selon la revendication 1, dans lequel ledit logement (111) est construit en deux parties (A et B), la première (A) et la seconde (B) partie étant disposées côte à côte, ledit premier ajutage (112) de pulvérisation d'eau étant fixé au voisinage d'une partie supérieure de ladite seconde partie (B) et le second réservoir d'eau (125) constitué à la base de la seconde partie (B), ledit premier garnissage (113) étant situé dans ladite seconde partie (B) entre ledit premier ajutage (112) de pulvérisation d'eau et ledit second réservoir (125), ledit second ajutage (124) de pulvérisation d'eau étant fixé au voisinage d'une partie supérieure de ladite première partie (A) et ledit premier réservoir d'eau (119) constitué à la base de la première partie (A) sous le second garnissage (121).

11. Chauffe-eau selon la revendication 10, dans lequel ledit brûleur (117) est fixé à ladite première partie (A) au voisinage dudit premier réservoir d'eau (119), un logement (120) à brûleur dans ledit premier réservoir d'eau (119) immergé au moins en partie dans ce dernier, ledit brûleur (117) produisant une flamme (117') dans ledit logement (120) à brûleur, ledit logement (120) à brûleur comportant un orifice d'échappement (54) se prolongeant au-dessus d'un niveau élevé d'eau présent dans ledit premier réservoir (119) pour faire sortir les gaz chauds dudit logement (120) à brûleur.

12. Chauffe-eau selon la revendication 1, dans lequel ledit brûleur (117) est fixé audit logement (111) au voisinage dudit premier réservoir d'eau (119), un logement (120) à brûleur dans ledit premier réservoir d'eau (119) immergé au moins en partie dans ce dernier, ledit brûleur (117) produisant une flamme (117') dans ledit logement (120) à brûleur, ledit logement (120) à brûleur comportant un orifice d'échappement (54) se prolongeant au-dessus d'un haut niveau d'eau présent dans ledit premier réservoir (119) pour faire sortir les gaz chauds dudit logement (120) à brûleur.

13. Chauffe-eau selon la revendication 12, dans lequel ledit orifice d'échappement (54) est constitué par une extrémité dudit logement (120) à brûleur face audit brûleur (117) et comporte une conduite (57) verticale avec ouverture latérale en face d'une région ouverte (58) entre ledit premier réservoir d'eau (119) et ledit logement (120), et une structure de refroidissement de gaz associée avec ladite conduite (57) verticale et l'ouverture latérale.

14. Chauffe-eau selon la revendication 13 dans lequel ladite structure de refroidissement de gaz est constituée par une paroi (59) supérieure de ladite conduite (57) et des plaques de déviation (61, 62, 64) placées pour diriger les gaz chauds vers le haut en direction dudit second garnissage (121) et pour recevoir les gouttelettes d'eau (63) qui circulent afin de refroidir ladite conduite et lesdites plaques de déviation (61, 62, 64).

15. Chauffe-eau selon la revendication 14, dans lequel ledit orifice d'échappement (54) est disposé au voisinage d'une paroi (59) supérieure de ladite conduite (57) verticale, une plaque de déviation (62) arquée disposée devant ledit orifice d'échappement (54) est prévue pour dévier lesdits gaz chauds déchargés vers le haut sous forme dispersée.

## Patentansprüche

1. Wassererhitzer (10) mit direktem Kontakt mit:
einem Gehäuse (11),
einem ersten geschlossenen Kühlkreislauf (36) mit einer ersten Düse (12) zur Wasserzerstäubung, wobei die Düse (12) in dem Gehäuse (11) angeordnet ist, um zu erwärmendes Wasser in Abwärtsrichtung auf eine erste Auskleidung (13) von Wärmeaustauschelementen zu zerstäuben, welche in einem Bereich des Gehäuses (11) durch ein Stützmittel (15) gehalten ist,
einer Gasauslaßleitung (16) in Verbindung mit einem oberen Teil des Gehäuses (11),
einem ersten Wasserspeicher (19), der im Inneren des Gehäuses (11) vorhanden ist,
einem Brenner (17), der mit einem unteren Teil des Gehäuses verbunden und zum Erwärmen von Wasser in dem ersten Wasserspeicher (19) angeordnet ist,
einer zweiten Auskleidung (21) von Wärmeaustauschelementen, die oberhalb des ersten Wasserspeichers (19) durch ein zusätzliches Stützmittel (22) im Abstand gehalten ist,
einem zweiten geschlossenen Kühlkreislauf (30) mit einer zweiten Düse (24) zur Wasserzerstäubung, wobei die Düse (24) in dem Gehäuse (11) oberhalb der zweiten Auskleidung (21) zur Zerstäubung von Wasser in Abwärtsrichtung auf die zweite Auskleidung (21) angeordnet ist,
einem zweiten Warmwasserspeicher (25), der in dem Gehäuse (11) in einem Bereich vorgesehen ist, welcher unterhalb der ersten Auskleidung (13) angeordnet ist,
einem Durchgangsmittel (27), welches den Durchgang der heißen Gase von der zweiten Auskleidung (21) zu einem Bereich erlaubt, der oberhalb des zweiten Speichers (25) liegt,
einem ersten und zweiten Pumpmittel (32', 32), die mit dem ersten (25) bzw. dem zweiten (19) Wasserspeicher verbunden sind, um heißes Wasser aus diesen letzteren quer durch den ersten Kühlkreislauf (36) bzw. den zweiten Kühlkreislauf (30) zu einer ersten (37) bzw. einer zweiten (31) äußeren Wärmeaustauschvorrichtung zirkulieren zu lassen, wobei jeder Kühlkreislauf (36, 30) und jede äußere Wärmeaustauschvorrichtung (37, 31) voneinander unabhängig sind.

2. Wassererhitzer nach Anspruch 1, in welchem die ersten und zweiten Pumpmittel (32, 32') Wasserpumpen sind, die zwischen ihrem eigenen Wasserspeicher (19, 25) und einem Ende der ersten bzw. zweiten äußeren Wärmeaustauschvorrichtungen (31, 37) verbunden sind, wobei ein anderes Ende (34) der äußeren Wärmeaustauschvorrichtungen (31, 37) mit ihrer eigenen ersten (12) oder zweiten (24) Düse zur Wasserzerstäubung derart verbunden ist, daß Wasser der Speicher (19, 25) quer durch die äußeren Wärmeaustauschvorrichtungen (31, 37) gepumpt wird, wo die Temperatur sinkt, und anschließend auf ihre eigene Auskleidung (21, 13) zerstäubt wird, wo es wieder erwärmt wird, während es nach unten durch Schwerkraft zu ihrem eigenen Speicher (19, 25) zirkuliert.

3. Wassererhitzer nach Anspruch 2, in welchem sich das Wasser des ersten Wasserspeichers (19) bei einer höheren Temperatur als der des Wassers des zweiten Speichers (25) befindet, wobei die heißen Gase quer durch das Durchgangsmittel (27) hindurchgehen, wodurch eine Quelle von heißen Gasen sichergestellt wird, um die Wärmeaustauschelemente in der ersten Auskleidung (13) und das Wasser, welches quer durch diese letztere zirkuliert, zu erhitzen, wobei die Quelle der heißen Gase durch die erste Auskleidung (13) und die erste Wasserzerstäubung abgekühlt wird, bevor dieses letztere durch die Gasauslaßleitung (16) austritt.

4. Wassererhitzer nach Anspruch 3, in welchem auch ein Einlaß (46) für heiße Rückgewinnungsgase in einer Wand des Gehäuses (11) in Verbindung mit einem Bereich (47) zwischen dem zweiten Wasserspeicher (25) und der ersten Auskleidung (13) vorgesehen ist, wobei der Einlaß eines sekundären Wärmestromes in das Gehäuse erlaubt wird, der aus einer oder mehreren äußeren Wärmeaustauschvorrichtungen (45) wiedergewonnen wird.

5. Wassererhitzer nach Anspruch 3, in welchem auch ein Einlaß (46') für heiße Rückgewinnungsgase in einer Wand des Gehäuses in Verbindung mit einem Bereich (47') unter der zweiten Auskleidung (21) vorgesehen ist, was den Einlaß eines Stromes sekundärer heißer Gase in die Kammer erlaubt, welche aus einer oder mehreren äußeren Vorrichtungen (45) wiedergewonnen wurden.

6. Wassererhitzer nach Anspruch 1, in welchem das Gehäuse (11) verlängert, vertikal und rohrförmig ist, wobei die erste Wasserzerstäubungsdüse (12) in der Nähe eines oberen Endes des Gehäuses (11) angeordnet ist, die Gasauslaßleitung (16) mit dem oberen Ende in Verbindung steht, das oberhalb der ersten Wasserzerstäubungsdüse (12) liegt, der erste Wasserspeicher (19) in einem unteren Teil des Gehäuses (11) gebildet ist und die zweite Auskleidung (21) im Abstand über einem oberen Teil des Gehäuses (11) gestützt ist.

7. Wassererhitzer nach Anspruch 6, in welchem der Brenner (17) an dem Gehäuse (11) über dem ersten Wasserspeicher (19) befestigt ist und eine Flamme (17') in einer Kammer (20) des Brenners (17) erzeugt, die zwischen dem ersten Wasserspeicher (19) und der zweiten Auskleidung (21) gebildet ist.

8. Wassererhitzer nach Anspruch 6, in welchem das Durchgangsmittel (27) ein kommunizierender Durchgang ist, der sich quer durch den zweiten Wasserspeicher (25) für den Durchgang der heißen Gase erstreckt, die von der zweiten Auskleidung (21) aufsteigen und durch den Brenner (17) erzeugt werden.

9. Wassererhitzer nach Anspruch 6, in welchem die Quelle der heißen Gase, welche durch die Gasauslaßleitung (16) austreten, sich bei einer Temperatur niedriger als ungefähr 38°C befindet, die äußere Wärmeaustauschvorrichtung (31), welche mit dem ersten Wasserspeicher (19) verbunden ist, das Wasser durch Wärmeaustausch mit dem aus dem ersten Speicher (19) stammenden Wasser von einer Temperatur von ungefähr 71°C auf eine Temperatur von ungefähr 85°C erwärmt, die äußere Wärmeaustauschvorrichtung (37) mit dem zweiten Wasserspeicher (25) das Wasser durch Wärmeaustausch mit dem aus dem zweiten Speicher (25) stammenden heißen Wasser von einer Temperatur von ungefähr 10°C bis auf eine Temperatur von ungefähr 60°C erwärmt, wobei die erste Wasserdüse (12) eine Wasserzerstäubung bei einer Temperatur von ungefähr 15,5°C sicherstellt.

10. Wassererhitzer nach Anspruch 1, in welchem das Gehäuse (111) aus zwei Teilen (A und B) aufgebaut ist, wobei der erste Teil (A) und der zweite Teil (B) nebeneinander angeordnet sind, die erste Düse (112) zur Wasserzerstäubung in der Nähe eines höher gelegenen Teils des zweiten Teils (B) und des zweiten Wasserspeichers (125) befestigt ist, der auf der Basis des zweiten Teils (B) gebildet ist, wobei die erste Auskleidung (113) in dem zweiten Teil (B) zwischen der ersten Düse (112) zur Wasserzerstäubung und dem zweiten Speicher (125) angeordnet ist, und die zweite Düse (124) zur Wasserzerstäubung in der Nähe eines höher gelegenen Teils des ersten Teils (A) und des ersten Wasserspeichers (119) befestigt ist, der auf der Basis des ersten Teils (A) unter der zweiten Auskleidung (121) gebildet ist.

11. Wassererhitzer nach Anspruch 10, in welchem der Brenner (117) an dem ersten Teil (A) in der Nähe des ersten Wasserspeichers (119) befestigt ist, ein Brennergehäuse (120) in dem ersten Wasserspeicher (119) mindestens zum Teil in diesen letzteren eingetaucht ist, wobei der Brenner (117) eine Flamme (117') in dem Brennergehäuse (120) erzeugt und das Brennergehäuse (120) eine Auslaßöffnung (54) aufweist, die sich über einem erhöhten Wasserniveau ausdehnt, das in dem ersten Speicher (119) vorhanden ist, um die heißen Gase des Brennergehäuses (120) austreten zu lassen.

12. Wassererhitzer nach Anspruch 1, in welchem der Brenner (117) an dem Gehäuse (111) in der Nähe des ersten Wasserspeichers (119) befestigt ist, ein Brennergehäuse (120) in dem ersten Wasserspeicher (119) mindestens zum Teil in diesen letzteren eingetaucht ist, wobei der Brenner (117) eine Flamme (117') in dem Brennergehäuse (120) erzeugt und das Brennergehäuse (120) eine Auslaßöffnung (54) aufweist, die sich über einem hohen Wasserniveau ausdehnt, das in dem ersten Speicher (119) vorhanden ist, um die heißen Gase des Brennergehäuses (120) austreten zu lassen.

13. Wassererhitzer nach Anspruch 12, in welchem die Auslaßöffnung (54) durch ein Ende des Brennergehäuses (120) gegenüber dem Brenner (117) gebildet ist und eine Leitung (57) vertikal mit der seitlichen Öffnung gegenüber einem geöffneten Bereich (58) zwischen dem ersten Wasserspeicher (119) und dem Gehäuse (120) und einen Gaskühlaufbau aufweist, der mit der vertikalen Leitung (57) und der seitlichen Öffnung verbunden ist.

14. Wassererhitzer nach Anspruch 13, in welchem der Gaskühlaufbau durch eine Wand (59) oberhalb der Leitung (57) und der Ablenkungsplatten (61, 62, 64) gebildet ist, die angeordnet sind, um die heißen Gase nach oben in Richtung der zweiten Auskleidung (121) zu leiten und um die Wassertröpfchen (63) aufzunehmen, die zirkulieren, um die Leitung und die Ablenkungsplatten (61, 62, 64) zu kühlen.

15. Wassererhitzer nach Anspruch 14, in welchem die Auslaßöffnung (54) in der Nähe einer Wand (59) oberhalb der vertikalen Leitung (57) angeordnet ist und eine gekrümmte vor der Auslaßöffnung (54) angeordnete Ablenkungsplatte (62) vorgesehen ist, um die ausgelassenen heißen Gase nach oben in dispergierter Form abzulenken.

## Claims

1. Direct-contact water heater (10) comprising:
- a casing (11),
- a first closed cooling circuit (36) comprising a first water spraying nozzle (12), said nozzle (12) being arranged in said casing (11) so as to spray water that is to be heated in a direction falling onto a first lining (13) of heat exchange elements held in an area of said casing (11) by a support means (15),
- an exhaust gas pipe (16) which communicates with an upper portion of said casing (11),
- a first water tank (19) inside said casing (11),
- a burner (17) connected to a lower portion of said casing and arranged so as to heat water in the first water tank (19),
- a second lining (21) of heat exchange elements, positioned spaced above said first water tank (19) by an additional support means (22),
- a second closed cooling circuit (30) comprising a second water spraying nozzle (24), said nozzle (24) being arranged in said casing (11) above said second lining (21) so as to spray water in a direction falling onto said second lining (21),
- a second hot water tank (25) provided in said casing (11), in an area situated below said first lining (13),
- a means of passage (27) which allows the hot gases to pass from said second lining (21) to an area situated above said second tank (25),
- a first and a second pumping means (32', 32), associated respectively with the second (25) and the first (19) water tanks, for circulating the hot water from these water tanks respectively through the first cooling circuit (36) and second cooling circuit (30) to respectively a first (37) and a second (31) external heat exchange device, each cooling circuit (36, 30) and each external heat exchange device (37, 31) being independent of one another.

2. Water heater as claimed in claim 1, wherein said first and second pumping means (32, 32') are water pumps connected between their own water tank (19, 25) and one end of the first and second external heat exchange devices (31, 37) respectively, another end (34) of the external heat exchange devices (31, 37) being connected to their own first (12) or second (24) water spraying nozzle so as to pump the water from said tanks (19, 25) through said external heat exchange devices (31, 37), where the temperature drops and the water is then sprayed over their own lining (21, 13), where it is reheated whilst circulating downwards by gravity to their own tank (19, 25).

3. Water heater as claimed in claim 2, wherein the water in said first water tank (19) is at a higher temperature than the water in said second tank (25), the hot gases passing through said means of passage (27) providing a source of hot gases for heating said heat exchange elements in said first lining (13) and the water circulating through the latter, said source of hot gases being cooled by said first lining (13) and the first water spray before the latter exits via said exhaust gas pipe (16).

4. Water heater as claimed in claim 3, wherein there is also provided an inlet (46) for recovered hot gases (46) in a wall of said casing (11) communicating with an area (47) between said second water tank (25) and said first lining (13), making it possible for a secondary heat flow to enter said casing after the recovery thereof from one or more external heat sources (45).

5. Water heater as claimed in claim 3, wherein there is also provided an inlet (46') for recovered hot gases in a wall of said casing communicating with an area (47') below the second lining (21), making it possible for a stream of hot secondary gases to enter said chamber after recovery thereof from one or more external devices (45).

6. Water heater as claimed in claim 1, wherein said casing (11) is elongate, vertical and tubular, said first water spraying nozzle (12) being positioned in proximity to an upper end of said casing (11), said exhaust gas pipe (16) communicating with said upper end situated above the first water spraying nozzle (12), said first water tank (19) being constituted in a lower portion of said casing (11), the second lining (21) being supported at a distance above an upper portion of said casing (11).

7. Water heater as claimed in claim 6, wherein said burner (17) is fixed to said casing (11) above said first water tank (19) and produces a flame (17') in a chamber (20) of the burner (17) which is constituted between said first water tank (19) and said second lining (21).

8. Water heater as claimed in claim 6, wherein said means of passage (27) is a communicating passage which extends through said second water tank (25) for the passage of hot gases rising from said second lining (21) and produced by said burner (17).

9. Water heater as claimed in claim 6, wherein said source of hot gases leaving via said exhaust gas pipe (16) is at a temperature lower than approximately 38°C, said external heat exchange device (31) associated with said first water tank (19) heating the water by heat exchange with the hot water coming from said first tank (19), from a temperature of approximately 71°C to a temperature of approximately 85°C, said external heat exchange device (37) with said second water tank (25) heating the water by heat exchange with the hot water coming from said second tank (25), from a temperature of approximately 10°C and up to a temperature of approximately 60°C, said first water nozzle (12) providing water atomisation at a temperature of approximately 15.5°C.

10. Water heater as claimed in claim 1, wherein said casing (111) is constructed in two parts (A and B), the first part (A) and the second part (B) being arranged side by side, said first water spraying nozzle (112) being fixed in proximity to an upper portion of said second part (B) and the second water tank (125) constituted at the base of the second part (B), said first lining (113) being situated in said second part (B) between said first water spraying nozzle (112) and said second tank (125), said second water spraying nozzle (124) being fixed in proximity to an upper portion of said first part (A) and said first water tank (119) constituted at the base of the first part (A) below the second lining (121).

11. Water heater as claimed in claim 10, wherein said burner (117) is fixed to said first part (A) in proximity to said first water tank (119), a burner casing (120) in said first water tank (119) at least partially immersed in the latter, said burner (117) producing a flame (117') in said burner casing (120), said burner casing (120) having an exhaust port (54) which extends above a high water level present in said first tank (119) in order to discharge the hot gases from said burner casing (120).

12. Water heater as claimed in claim 1, wherein said burner (117) is fixed to said casing (111) in proximity to said first water tank (119), a burner casing (120) in said first water tank (119) at least partially immersed in the latter, said burner (117) producing a flame (117') in said burner casing (120), said burner casing (120) having an exhaust port (54) which extends above a high water level present in said first tank (119) in order to discharge the hot gases from said burner casing (120).

13. Water heater as claimed in claim 12, wherein said exhaust port (54) is constituted by one end of said burner casing (120) facing said burner (117) and has a vertical pipe (57) with side opening opposite an open area (58) between said first water tank (119) and said casing (120), and a gas cooling structure associated with said vertical pipe (57) and the side opening.

14. Water heater as claimed in claim 13, wherein said gas cooling structure is constituted by an upper wall (59) of said pipe (57) and diverter plates (61, 62, 64) positioned so as to direct the hot gases upwards in the direction of said second lining (121) and so as to receive the circulating water droplets (63) in order to cool said pipe and said diverter plates (61, 62, 64).

15. Water heater as claimed in claim 14, wherein said exhaust port (54) is arranged in proximity to an upper wall (59) of said vertical pipe (57), and an arc-shaped diverter plate (62) arranged in front of said exhaust port (54) is provided to divert said upwardly discharged hot gases in a dispersed form.
